# EUROPÄISCHE PATENTSCHRIFT

(11) **EP 1 362 181 B1**
(45) Veröffentlichungstag und Bekanntmachung des Hinweises auf die Patenterteilung: **20.04.2005**
(21) Anmeldenummer: 02708204.9
(22) Anmeldetag: 04.02.2002
(51) Int. Cl.: F02M 61/16, F02M 61/10

(54) **Verfahren zum Herstellen einer DICHTUNG ZWISCHEN ELEMENTEN EINER KRAFTSTOFFEINSPRITZDÜSE FÜR EINE BRENNKRAFTMASCHINE**
Method to manufacture a SEAL BETWEEN ELEMENTS OF A FUEL-INJECTION NOZZLE FOR AN INTERNAL COMBUSTION ENGINE
Procédé de fabrication d'un ELEMENT D'ETANCHEITE PLACE ENTRE DES ELEMENTS D'UN INJECTEUR DE CARBURANT DESTINE A UN MOTEUR A COMBUSTION INTERNE

(30) Priorität: 06.02.2001 DE 10105368
(43) Veröffentlichungstag der Anmeldung: 19.11.2003
(73) Patentinhaber: Siemens Aktiengesellschaft, 80333 München (DE)
(72) Erfinder: RÜBLING, Klaus, 93053 Regensburg (DE); LEWENTZ, Günter, 93055 Regensburg (DE)
(86) Internationale Anmeldenummer: PCT/DE2002/000400
(87) Internationale Veröffentlichungsnummer: WO 2002/063159

(56) Entgegenhaltungen:
- EP-A- 0 799 991
- EP-A- 0 957 262
- WO-A-00/60233
- US-A- 5 033 716
- US-A- 5 697 154
- US-A- 6 142 122

## Beschreibung

Die Erfindung betrifft eine Kraftstoffeinspritzdüse für eine Brennkraftmaschine gemäß dem Oberbegriff des Anspruchs 1.

Eine derartige Kraftstoffeinspritzdüse, über die bei Einspritzanlagen Kraftstoff unter hohen Druck in den Brennraum einer Brennkraftmaschine eingespritzt wird, ist beispielsweise aus der EP-B-0 637 686 bekannt. Diese Einspritzdüse weist einen Düsenkörper und einen Düsenhalter auf, die unter Zwischenlage einer Anschlagscheibe mittels einer Düsenspannmutter miteinander verschraubt sind. In einer Führungsbohrung des Düsenkörpers ist eine Düsennadel in axialer Richtung verschiebbar geführt, die im Ruhezustand in einem Ventilsitz am unteren Ende der Führungsbohrung angeordnete Spritzöffnungen abdichtet. Die Führungsbohrung der Düsennadel ist weiterhin an einer Stelle zu einem Druckraum erweitert, dem über eine Zulaufbohrung Kraftstoff mit hohen Druck zugeführt wird. Die Düsennadel weist im Bereich des Druckraums eine Druckschulter auf, an der der unter hohem Druck stehende Kraftstoff angreifen kann. In einer Sackbohrung im Düsenhalter ist ein von Schraubendruckfedern belasteter Druckbolzen angeordnet. Der Druckbolzen wirkt über eine in der Anschlagscheibe ausgebildete Durchführung mit der Düsennadel zusammen und drückt diese im Ruhezustand mit einer voreingestellten Haltekraft auf den Ventilsitz im Düsenkörper. Wenn der die Druckschulter der Düsennadel beaufschlagende Kraftstoffdruck im Druckraum des Düsenkörpers diese Haltekraft jedoch übersteigt, hebt die Düsennadel vom Ventilsitz ab und bewegt sich axial in Richtung auf die Anschlagscheibe zu, bis die Stirnfläche der Düsennadel an der Anschlagscheibe anschlägt und so den maximalen Hub der Düsennadel und damit die Einspritzmenge begrenzt. Bei der Ausführung der Hubbegrenzung für die Düsennadel sind die aneinander liegenden Flächen der Anschlagscheibe, des Düsenhalters und des Düsenkörpers exakt plan ausgeführt, um für eine zuverlässige Abdichtung nach außen gegen den unter einem Druck bis 1500 bar stehenden Kraftstoff zu sorgen. Eine derartige Planizität der aneinander liegenden Flächen ist jedoch schwierig zu erreichen.

Aus WO 00/60233 oder EP-A-0 957 262 ist ein Kraftstoffeinspritzventil für ein Common-Rail-Kraftstoffeinspritzsystem mit mehrere Injektormodule bekannt, die axial übereinander angeordnet und mit einer Überwurfmutter axial gegeneinander verspannt sind. Dabei bilden die beiden sich berührenden Stirnflächen zweier jeweils aufeinanderliegender Injektormodule Dichtflächen aus. Um den Anteil der zu bearbeitenden Dichtfläche und somit den Fertigungsaufwand zu verringern, ist die Stirnfläche eines Injektormoduls, beispielsweise eines Anschlagelementes, mit einer Vertiefung geringer Planizität versehen. Hierbei wird die Vertiefung in der Stirnfläche des Injektormoduls durch Laserabtragen oder Elektronenstrahlabtragen hergestellt. Bei den bekannten Verfahren kann jedoch stets nur eine Stirnfläche des Injektormoduls einzeln bearbeitet werden. Dadurch ist der Fertigungsvorgang sehr aufwendig und somit teuer.

Der Erfindung liegt die Aufgabe zugrunde, eine Kraftstoffeinspritzdüse bereitzustellen, bei der Dichtflächen an einem Anschlagelement schnell und präzise herstellbar sind.

Die Lösung dieser Aufgabe erfolgt durch ein Verfahren zum Herstellen einen Kraftstoffeinspritzdüse mit den Merkmalen des Anspruchs 1.

Demzufolge weist ein scheibenförmiges Anschlagelement, das in einem Bereich zwischen einem Düsenkörper und einem Düsenhalter angeordnet ist, beidseitig Dichtflächen mit jeweils zumindest einer Ausnehmung auf. Durch das Vorsehen der Ausnehmungen sind die Flächeninhalte der beiden Dichtflächen an den Stirnseiten des Anschlagelements jeweils verringert, wodurch sich zum einen eine Flächenpressung zwischen einem Düsenhalterabschnitt und der diesem gegenüberliegenden ersten Dichtfläche sowie zum anderen zwischen einem Düsenkörperabschnitt und der diesem gegenüberliegenden zweiten Dichtfläche erhöht. Aufgrund der im Vergleich zu einer Gesamt-Stirnfläche des Anschlagelements kleineren ersten und zweiten Dichtfläche entsteht beim Vorspannen des Düsenhalters und des Düsenkörpers gegeneinander eine hohe Flächenpressung und eine hochdruckdichte Verbindung. Hierdurch ist auch bei einem hohen Kraftstoffdruck eine zuverlässige Abdichtung zwischen dem Düsenhalterabschnitt an der Stirnfläche des Düsenhalters und der ersten Dichtfläche des Anschlagelementes sowie zwischen der zweiten Dichtfläche des Anschlagelementes und dem Düsenkörperabschnitt an der Stirnfläche des Düsenkörpers gewährleistet.

Die jeweilige Ausnehmung in der ersten und der zweiten Dichtfläche ist erfindungsgemäß gestanzt und/oder geprägt. Hierdurch ist der Fertigungsvorgang für die Ausnehmung sehr schnell und somit kostengünstig durchführbar. Insbesondere beim Stanzen ist eine Ausnehmung in dem Anschlagelement mit hoher Genauigkeit und beliebiger Form herstellbar. Bei der erfindungsgemäßen Fertigung der Ausnehmung mittels Stanzen und/oder Prägen ist es möglich, in einem Fertigungsschritt beide Dichtflächen gleichzeitig auszunehmen, so dass sich der Fertigungsvorgang für die Dichtflächen an dem Anschlagelement erheblich vereinfacht.

Für eine kostengünstige Fertigung hat es sich als vorteilhaft erwiesen, wenn die Ausnehmung durchgehend von der ersten zu der zweiten Dichtfläche durch das scheibenförmige Anschlagelement hindurch verläuft. Dabei sind die beidseitigen Ausnehmungen auf einfache Art und Weise durch Stanzen des Anschlagelementes herstellbar. Im Gegensatz zu einer beispielsweise gefrästen Ausführung der Ausnehmungen ermöglicht das Stanzen eine freiere Gestaltungsmöglichkeit der Dichtflächengeometrie bei gleichzeitig geringem Fertigungsaufwand.

Die Ausnehmung ist um eine vorbestimmte Tiefe jeweils in der ersten und der zweiten Dichtfläche vertieft ausgebildet. Hierbei können die Ausnehmungen an der ersten und der zweiten Dichtfläche beispielsweise durch beidseitiges Prägen bereitgestellt werden. Durch das beidseitige Prägen ist wiederum die Bearbeitung von zwei Dichtflächen in einem Arbeitsschritt sichergestellt.

Zur Erzielung einer gleichmäßigen Flächenpressung an der ersten und/oder zweiten Dichtfläche des Anschlagelements hat es sich als vorteilhaft erwiesen, wenn die Ausnehmung eine runde, ovale oder polygonale Form aufweist. Derartige Konturen sind mittels Stanzen schnell und genau herstellbar. Dabei kann durch eine vorbestimmte Gestaltung der Form der Ausnehmung die durch die Dichtflächen auf den gegenüberliegenden Düsenhalterabschnitt oder Düsenkörperabschnitt ausgeübte Flächenpressung gezielt beeinflusst werden.

In bestimmten Anwendungsfällen bietet es Vorteile, wenn die Ausnehmung beidseitig im Randbereich der Dichtflächen des Anschlagelementes vorgesehen ist. Hierdurch wird die Flächenpressung im Innenbereich der ersten und der zweiten Dichtfläche erhöht.

Nachfolgend wird die Erfindung anhand von beispielhaft in den Zeichnungen dargestellten Ausführungsformen näher erläutert.

Es zeigen:
- Fig. 1: einen Längsschnitt einer ersten Ausführungsform der erfindungsgemäßen Kraftstoffeinspritzdüse;
- Fig. 2: eine Draufsicht auf ein Anschlagelement einer Kraftstoffeinspritzdüse in einer zweiten Ausführungsform;
- Fig. 3: eine Schnittansicht des Anschlagelements aus Fig. 2 entlang der Linie III-III;
- Fig. 4: eine Draufsicht auf ein Anschlagelement einer Kraftstoffeinspritzdüse in einer dritten Ausführungsform;
- Fig. 5: eine Schnittansicht des Anschlagelements aus Fig. 4 entlang der Linie V-V;
- Fig. 6: eine Draufsicht auf ein Anschlagelement einer Kraftstoffeinspritzdüse in einer vierten Ausführungsform; und
- Fig. 7: eine Schnittansicht des Anschlagelements aus Fig. 6 entlang der Linie VII-VII.

Fig. 1 zeigt eine im Wesentlichen rotationssymmetrische Kraftstoffeinspritzdüse in einer ersten Ausführungsform, bei der ein Düsenkörper 2 durch eine Düsenspannmutter 4 mit einem Düsenhalter 6 fest verspannt ist. In einer ersten Führungsbohrung 8 im Düsenkörper 2 ist eine Düsennadel 10 in Axialrichtung verschiebbar geführt. Die Düsennadel 10 ist an ihrem vorderen Ende mit einer im Wesentlichen konischen Spitze versehen, die mit einem Ventilsitz im Düsenkörper 2 zusammenarbeitet, der mehrere nicht dargestellte Einspritzöffnungen aufweist. Die Führungsbohrung 8 ist in einem mittleren Bereich zu einem Druckraum 12 erweitert, in dem die Düsennadel 10 eine Druckschulter 14 aufweist. Der Druckraum 12 ist mit einer im Düsenkörper 2 ausgebildeten Hochdruckzulaufbohrung (nicht gezeigt) verbunden, über die dem Druckraum 12 unter Hochdruck stehender Kraftstoff zugeführt wird.

Der Düsenhalter 6 weist eine zweite Führungsbohrung 9 auf, deren Längsachse mit der Längsachse der ersten Führungsbohrung 8 im Düsenkörper 2 gefluchtet ist. Ferner ist in der Wandung des Düsenhalters 6 eine nicht dargestellte Hochdruckzulaufbohrung ausgebildet, die sich an die Hochdruckzulaufbohrung im Düsenkörper 2 anschließt, um Kraftstoff zuzuleiten. In der zweiten Führungsbohrung 9 im Düsenhalter 6 ist axial verschiebbar ein Druckstift 16 vorgesehen, der mit einer nicht gezeigten Ansteuerung in einer Wirkverbindung steht, die den Druckstift 16 mit einem gewünschten Haltedruck beaufschlagt. Eine derartige Ansteuerung kann elektromagnetisch oder piezoelektrisch erfolgen oder auch durch eine Federeinrichtung erzielt werden.

Der Druckstift 16 wirkt über einen zwischengeschalteten Übertragungskörper 18 auf die Düsennadel 10, wobei die Düsennadel 10, der Druckstift 16 und der Übertragungskörper 18 zum Erzielen einer guten Kraftübertragung axial gefluchtet angeordnet sind. In der zweiten Führungsbohrung 9 ist im vorderen Bereich eine Federkammer 20 ausgebildet, in der eine Federkrafteinstellscheibe 21 angeordnet ist. Auf der Federkrafteinstellscheibe 21 ist eine Schraubenfeder 22 mit ihrem einen Ende abgestützt. Das andere Ende der Schraubenfeder 22 wirkt mit einer Stirnfläche des Übertragungskörpers 18 zusammen. Dabei ist die Schraubenfeder 22 so ausgelegt, dass sie über den Übertragungskörper 18 die Düsennadel 10 im drucklosen Zustand, wenn kein Kraftstoffdruck im Druckraum des Düsenkörpers 2 ansteht, gegen den Ventilsitz im Düsenkörper 2 drückt und so eine Kraftstoffeinspritzung verhindert.

Zwischen sich gegenüberliegenden Stirnflächen des Düsenhalters 6 und des Düsenkörpers 2 ist ein scheibenförmiges Anschlagelement 26 eingelegt. Dabei weist das Anschlagelement 26 eine zentrale Durchführung 28 auf, durch die sich der Übertragungskörper 18 abschnittsweise als Wirkverbindung zwischen dem Druckstift 16 und der Düsennadel 10 erstreckt. Das Anschlagelement 26 ist ringförmig ausgebildet und über Fixierbohrungen 32 zum einen an dem Düsenhalter 6 und zum anderen an dem Düsenkörper 2 befestigt. Das Anschlagelement 26 weist eine erste, obere Dichtfläche 30, die an einem Düsenhalterabschnitt 23 an der Stirnfläche des Düsenhalters 6 anliegt, und eine zweite, untere Dichtfläche 31 auf, die an einem Düsenkörperabschnitt 24 an der Stirnfläche des Düsenkörpers 2 anliegt. Der Düsenhaltersabschnitt 23 und der Düsenkörperabschnitt 24 bilden jeweils Dichtflächen aus, die mit dem Dichtflächen 30, 31 an den Stirnseiten des Anschlagelementes 26 zusammenwirken. Hierbei bewirkt die Düsenspannmutter 4, die an einem Absatz des Düsenkörpers 2 angreift und den Düsenkörper 2 axial in Richtung des Düsenhalters 6 drückt, ein axiales Vorspannen des Düsenhalters 6, des Anschlagelementes 26 und des Düsenkörpers 2 mit einer Vorspannkraft gegeneinander und so eine hohe Flächenpressung an deren Stirnflächen. Dadurch werden die Hochdruckzulaufbohrungen sowie die Führungsbohrungen 8, 9 und die Durchführung 28 gegeneinander und nach außen hin sicher abgedichtet.

Die Düsennadel 10 weist an ihrem dem Übertragungskörper 18 gegenüberliegenden Ende einen Anschlag 34 auf. In der Ruhestellung sitzt die Düsennadel 10 aufgrund des über den Druckstift 16 auf den Übertragungskörper 18 und die Düsennadel 10 wirkenden Haltedrucks auf den Ventilsitz auf und verschließt die Einspritzöffnungen, so dass eine Einspritzung in die Brennkraftmaschine verhindert wird. Wenn der über die Hochdruckzulaufbohrungen im Druckraum 12 der ersten Führungsbohrung 8 anstehende Kraftstoffdruck, der die Druckschulter 14 an der Düsennadel 10 beaufschlagt, den über den Druckstift 16 und den Übertragungskörper 18 auf die Düsennadel 10 wirkenden Haltedruck übersteigt, hebt die Düsennadel 10 vom Ventilsitz ab und bewegt sich axial gegen den Druckstift 16 und den Übertragungskörper 18 bis der Anschlag 34 der Düsennadel 10 an dem Anschlagelement 26 anschlägt und so den maximalen Hub der Düsennadel 10 begrenzt. Dieser maximale Hub bestimmt wesentlich die Menge des über die Einspritzöffnungen eingespritzten Kraftstoffs. Durch das Anschlagelement 26, das zwischen der Stirnfläche 23 des Düsenhalters 6 und der Stirnfläche 24 des Düsenkörpers 2 angeordnet ist, lassen sich in einfacher Weise die gewünschten Toleranzen für den maximalen Hub anhalten. Das Anschlagelement 26 kann als einfaches Drehteil, beispielsweise aus gehärtetem Stahl, gefertigt werden, wobei die beidseitigen Stirnflächen des Anschlagelements 26 als Dichtflächen 30, 31 ausgebildet sind, die jeweils zumindest eine in Fig. 1 nicht zu erkennende Ausnehmung aufweisen. Durch die Ausnehmungen ist ein Flächeninhalt der Dichtflächen 30, 31 reduziert und die Dichtwirkung erhöht.

Fig. 2 zeigt in einer Draufsicht ein Anschlagelement 26 einer Kraftstoffeinspritzdüse. In Fig. 2 ist eine Draufsicht auf die obere, erste Dichtfläche 30 des Anschlagelementes 26 zu erkennen. Das Anschlagelement 26 weist in seiner Mitte die Durchführung 28 für den in Fig. 2 nicht dargestellten Übertragungskörper auf, der im eingebauten Zustand durch die Durchführung 28 hindurch ragt. Ferner sind in dem scheibenförmigen Anschlagelement 26 zwei ovale Ausnehmungen 36 vorgesehen, die spiegelsymmetrisch auf der Dichtfläche 30 angeordnet sind. Darüber hinaus ist eine dritte nierenförmige Ausnehmung 36 in der Dichtfläche 30 ausgebildet. Zum Befestigen des Anschlagelementes 26 an den Stirnflächen des Düsenhalters 6 und des Düsenkörpers 2 sind zwei Fixierbohrungen 32 über die Dichtfläche 30 verteilt angeordnet. Weiterhin ist eine Kraftstoffzuführbohrung 33 in dem Anschlagelement 26 eingebracht.

In Fig. 3 ist eine Schnittansicht des Anschlagelementes 26 nach Fig. 2 entlang der Linie III-III dargestellt. Wie in Fig. 3 zu erkennen, erstrecken sich die Ausnehmungen 36 in der ersten Dichtfläche 30 durchgehend von der ersten 30 zu der zweiten Dichtfläche 31 durch die Dicke des Anschlagelementes 26 hindurch. Diese durchgehende Gestaltung der Ausnehmungen 36 kann durch Ausstanzen des Materials des Anschlagelementes 26 auf einfache und präzise Art und Weise schnell erzielt werden. Zwischen den als Ausstanzungen ausgebildeten Ausnehmungen ist ein Steg 38 vorgesehen, der eine Anschlagfläche für den Anschlag 34 der Düsennadel 10 bereitstellt.

In Fig. 4 ist ein Anschlagelement 26 einer Kraftstoffeinspritzdüse gemäß einer dritten Ausführungsform dargestellt. Wie in der Draufsicht auf die erste Dichtfläche 30 des Anschlagelementes 26 zu erkennen, ist im vorliegenden Fall eine einzelne Ausnehmung 36 an der Dichtfläche 30 ausgebildet. Die Ausnehmung 36 weist eine polygonale Form auf, die gleichmäßig über die Dichtfläche 30 und spiegelsymmetrisch zu den beiden Mittelachsen des im Wesentlichen kreisförmigen Anschlagelementes 26 ausgebildet ist. Ferner sind zwei Fixierbohrungen 32 und eine Kraftstoffzuführbohrung 33 im Randbereich des Anschlagelementes 26 vorgesehen.

Fig. 5 zeigt eine Schnittansicht des Anschlagelementes 26 entlang der Linie V-V nach Fig. 4. Hierbei ist sowohl an der oberen, ersten Dichtfläche 30 als auch an der unteren, zweiten Dichtfläche 31 die Ausnehmung 36 in das Anschlagelement 26 eingebracht. In der Mitte des Anschlagelementes 26 befindet sich die Durchführung 28 für den Übertragungskörper. Die Ausnehmung 36 weist eine vorbestimmte axiale Tiefe h, die mindestens 0,02 mm beträgt, in jeder Dichtfläche 30, 31 auf. Somit umfasst jede Ausnehmung 36 nicht tragende und daher nicht abdichtende Flächenbereiche 40, die im Vergleich zu den Dichtflächen 30, 31 vertieft ausgebildet sind, so dass ein axialer Höhenunterschied zwischen jeder Dichtfläche 30, 31 und dem Flächenbereich 40 der Ausnehmung 36 besteht.

In Fig. 6 ist eine Draufsicht auf eine weitere Ausführungsvariante des Anschlagelementes 26 gezeigt, bei der vier Ausnehmungen 36 im Randbereich der Dichtfläche 30 eingeformt sind. Die Ausnehmungen 36 sind im vorliegenden Fall halbkreisförmig und spiegelsymmetrisch zu den beiden Mittelachsen des scheibenförmigen Anschlagelementes 26 angeordnet. Hierbei ist die Form der Ausnehmungen 36 nach den Fig. 4 bis 6 beispielsweise durch beidseitiges Prägen des Anschlagelementes 26 hergestellt.

In Fig. 7 ist eine Schnittansicht des Anschlagelementes 26 entlang der Linie VII-VII nach Fig. 6 gezeigt. Hierbei erstreckt sich die Durchführung 28 von der ersten Dichtfläche 30 durchgehend durch das Anschlagelement 26 zu der zweiten Dichtfläche 31. Die Dichtflächen 30, 31 sind gegenüber den Flächenbereichen 40 der Ausnehmungen 36 erhöht ausgebildet.

## Patentansprüche

1. Verfahren zum Herstellen einer Kraftstoffeinspritzdüse für eine Brennkraftmaschine mit
- einem Düsenkörper (2), in dem eine Düsennadel (10) mit einem Anschlag (34) beweglich angeordnet ist,
- einem Düsenhalter (6), in dem ein Druckstift (16) beweglich angeordnet ist, und
- einem scheibenförmigen Anschlagelement (26), dass in einem Bereich zwischen dem Düsenkörper (2) und dem Düsenhalter (6) vorgesehen ist,
- wobei der Düsenkörper (2) und der Düsenhalter (6) axial derart gegeneinander verspannt sind, dass das Anschlagelement (26) eine erste Dichtfläche (30), die an einem Düsenhalterabschnitt (23) anliegt, und eine zweite Dichtfläche (31) ausbildet, die an einem Düsenkörperabschnitt (24) anliegt,
- und wobei die erste und die zweite Dichtfläche (30, 31) jeweils zumindest eine **Ausnehmung (36)** in Form einer Vertiefung zwecks Erhöhung der Flächenpressung der Dichtflächen aufgrund verringerter Flächeninhalte umfassen,
**dadurch gekennzeichnet, dass** die Fertigung der zumindest einen Vertiefung (36) in einem Fertigungsschritt gleichzeitig in beiden Dichtflächen (30, 31) erfolgt und **dadurch, dass** die Vertiefung (36) gestanzt und/oder geprägt ist.

## Claims

1. Method for producing a fuel injection nozzle for an internal combustion engine having
- a nozzle element (2) in which a nozzle needle (10) with a stop (34) is arranged so that it is able to move,
- a nozzle holder (6) in which a pressure pin (16) is arranged so that it is able to move, and
- a disk-shaped stop element (26) which is provided in an area between the nozzle element (2) and the nozzle holder (6),
- whereby the nozzle element (2) and the nozzle holder (6) are axially braced against one another such that the stop element (26) forms a first sealing surface (30) lying against a nozzle holder segment (23) and forms a second sealing surface (31) lying against a nozzle element segment (24)
- and whereby the first and the second sealing surface (30, 31) respectively each comprise at least one recess (36) in the form of a cavity, in order to increase the surface pressure of the sealing surfaces as a result of the reduced surface content,
**characterised in that**
the at least one recess (36) is produced in both sealing surfaces (30, 31) in one production step and the recess (36) is punched and/or stamped.

## Revendications

1. Procédé pour fabriquer un injecteur de carburant pour un moteur à combustion interne comportant
- un corps d'injecteur (2) dans lequel est disposée de manière mobile une aiguille d'injection (10) avec une butée (34),
- un porte-injecteur (6) dans lequel est disposée de manière mobile une goupille de pression (16), et
- un élément de butée (26) en forme de disque qui est prévu dans une zone entre le corps d'injecteur (2) et le porte-injecteur (6),
- le corps d'injecteur (2) et le porte-injecteur (6) étant serrés axialement l'un contre l'autre de telle sorte que l'élément de butée (26) forme une première surface d'étanchéité (30) qui repose contre une partie de porte-injecteur (23), et une deuxième surface d'étanchéité (31) qui repose contre une partie de corps d'injecteur (24),
- et la première et la deuxième surface d'étanchéité (30, 31) comprenant respectivement au moins un évidement (36) sous la forme d'un creux dans le but d'augmenter la pression spécifique des surfaces d'étanchéité en raison de superficies réduites,
**caractérisé en ce que** la réalisation dudit au moins un creux (36) s'effectue en une seule étape d'usinage, dans les deux surfaces d'étanchéité (30, 31) à la fois, et **en ce que** le creux (36) est obtenu par découpage et/ou estampage.
